# EUROPÄISCHE PATENTSCHRIFT

(11) **EP 0 028 809 B1**
(45) Veröffentlichungstag und Bekanntmachung des Hinweises auf die Patenterteilung: **12.06.1985**
(21) Anmeldenummer: 80106822.2
(22) Anmeldetag: 05.11.1980
(51) Int. Cl.: B21D 39/06

(54) **Verfahren und Einrichtungen zum Einwalzen von innenseitig beschichteten Rohren**
Methods and devices for rolling-in tubes coated on the interior
Procédé et dispositifs de dudgeonnage de tubes revêtus à l'intérieur

(30) Priorität: 08.11.1979 DE 2945085
(43) Veröffentlichungstag der Anmeldung: 20.05.1981
(73) Patentinhaber: Cyron, Theo, D-5060 Bergisch Gladbach 3 (DE)
(72) Erfinder: Cyron, Theo, D-5060 Bergisch Gladbach 3 (DE)
(74) Vertreter: Karstedt, Eberhard, Dr.

## Beschreibung

Die Erfindung bezieht sich gattungsgemäss auf Verfahren zum Einwalzen eines innenseitig mit einer plastischen Schutzschicht beschichteten Rohres in eine diesem Rohr zugeordnete Bohrung, deren Durchmesser grösser ist als der Aussendurchmesser des Rohres. Dabei wird das Rohr mit seinem einzuwalzenden Ende in die Bohrung eingeführt und über einen Teil seines Endes von einem rotierbaren Einwalzwerkzeug mittels über dessen Umfang verteilten Einwalzrollen aufgeweitet und eingewalzt. Eine vorher in das Rohr eingebrachte metallische Hülse verhindert die Zerstörung der innenseitigen Rohrbeschichtung während des Einwalzprozesses. Zur Verminderung von nachteiligen Einflüssen beim Betrieb und der Reinigung von z.B. Wärmetauschern durch Querschnittsverengungen in der Einströmzone des Rohres, die gemäss dem Stand der Technik bei Herstellungsverfahren entsprechend der DE-B 1 122 031 entstehen, wird die Hülse bei der vorliegenden Erfindung unmittelbar im Anschluss an den Einwalzprozess mechanisch aus dem eingewalzten Rohr entfernt, ohne die innenseitige Schutzschicht des Rohres zu beschädigen.

Die Erfindung bezieht sich ausserdem auf Einrichtungen zur Durchführung dieses Verfahrens.

Im Rahmen der aus der Praxis bekannten Massnahmen arbeiteten die Einwalzrollen bisher unmittelbar gegen die Innenfläche des Rohres. Das führt, insbesondere, wenn mit erheblichen Einwalzkräften gearbeitet wird, zu Beanspruchungen, die eine innenseitige Schutzschicht des Rohres im Einwalzbereich beschädigen oder einreissen lassen, was den Anwendungsbereich dieser Massnahmen bisher erheblich eingeschränkt hat, weil von auch nur kleinen Fehlstellen ausgehende vorzeitige Korrosion zu erheblichen Schäden führt und daher unbedingt vermieden werden muss.

In der DE-B 1 122 031 wird ein Verfahren zum Einwalzen von Rohren in Rohrböden vorgeschlagen, bei dem «vor dem Befestigen der Rohre in den Rohrböden die Korrosionsschutzschicht der Rohre durch eine Metallhülse geringer Wandstärke, z.B. von 0,1-0,25 mm, im Bereich der Befestigungsflächen überdeckt und danach die Befestigung der Rohre in den Rohrböden in an sich bekannter Weise durch Einwirken der Befestigungskräfte, z.B. Einwalzdrücke, auf die Metallhülse vorgenommen wird.» Dort wird auch erwähnt, »dass z.B. eine Messinghülse, die nach dem Einwalzen wieder (vermutlich zu Untersuchungszwecken) entfernt wird, die hauchdünne Kunststoffschutzüberzugsschicht von 20-50 µ auf dem Innenmantel eines Kondensatorrohres in keiner Weise beeinflusst hat, sondern die Schicht noch vollgültig funktionsfähig vorhanden ist. Es können deshalb auch Hülsen aus Werkstoffen verwendet werden, die nicht korrosionsfest sind, z. B. Eisenwerkstoffe, bei denen spätere Korrosion keine nachteilige Wirkung ausübt. Die Hülse kann und darf später im Betrieb wegkorrodieren oder auch verschleissen.» Vorschläge zum Entfernen der Hülsen sowie über die geeigneten Längen von Hülsen oder Walzen werden nicht gemacht. Daraus kann man eindeutig schliessen, dass die dort vorgesehene Hülse normalerweise im Rohr verbleibt. Versuche nach dem dort angegebenen Verfahren zeigten, dass die Hülse entsprechend dem im Rohrboden eingewalzten Rohr aufgrund der Aufweitung sehr fest in dem eingewalzten Rohr haftet, so dass ein Entfernen der Hülse ohne Beschädigung der plastischen Schutzschicht auf wirtschaftlichem Wege nicht möglich war, weil die dünnwandige und an der Schutzschicht eng anliegende Hülse nicht zu fassen war. Aus diesem Grunde war bisher die Anwendung dieser Fertigungsmethode nur in solchen Fällen gegeben, bei denen in bezug auf Korrosion, Querschnittsverengung und Reinigungsmöglichkeit die im Rohr verbleibende Hülse in Kauf genommen werden konnte.

Aufgabe der vorliegenden Erfindung ist es, das genannte Verfahren so zu führen, dass keine Hülsen im Rohr verbleiben und die Schutzschicht keinen Schaden nimmt, und zwar auch dann nicht, wenn mit erheblicher Aufweitung und mit erheblichen Einwalzkräften sowie grosser Einwalzgeschwindigkeit gearbeitet wird. Es ist ausserdem Aufgabe der vorliegenden Erfindung, geeignete Hülsen und Vorrichtungen zum Entfernen der Hülsen anzugeben.

Das Verfahren nach dem ersten Patentanspruch geht aus von einer Hülse, die länger ist als die Einwalzrollen und die auch nur auf einem Teil ihrer Länge aufgeweitet wird. Damit verbleibt nach dem Einwalzen und Aufweiten der Hülse ein Teil dieser Hülse mit den ursprünglichen und daher exakt definierten Massen. In diesen Teil, der also nicht von zufälligen Unterschieden beim Einwalzen verändert wird, lässt sich ein Dorn mit geringen Toleranzen einführen, der die Ausziehvorrichtung zentriert, mit der die dünnwandige und daher gegen Einbeulen oder Einknicken empfindliche Hülse durch gemeinsames Herausziehen aus dem Rohr einwandfrei entfernt werden kann.

Das Verfahren nach dem zweiten Patentanspruch benutzt eine Ausziehvorrichtung, die an ihrem von der Rohrmündung entfernten Ende einen umlaufenden Vorsprung hat. Diese Ausziehvorrichtung wird bereits vor dem Einsetzen der Hülse in das Rohr eingeführt und ruht dort ausserhalb des Einwalzbereiches. Dann wird die Hülse eingesetzt und an ihrem der Rohrmündung benachbarten Ende aufgeweitet. Danach wird die Ausziehvorrichtung zusammen mit der Hülse aus dem Rohr herausgezogen, weil beim Herausziehvorgang der im Durchmesser grössere umlaufende Vorsprung der Ausziehvorrichtung auf das nicht aufgeweitete Ende der Hülse drückt. Da der Dorn in diesem Teil der Hülse mit geringen Toleranzen anliegt, wird der Druck des Vorsprungs gleichmässig über den Umfang der dünnwandigen Hülse verteilt, so dass diese nicht einbeulen oder einknicken kann. Mit den im zweiten Patentanspruch angegebenen Durchmesserabmessungen des Dornes wird erreicht, dass der erwähnte Vorsprung einerseits beim Herausziehen das innen beschichtete Rohr nicht berührt und damit die Beschichtung nicht verletzen kann und andererseits die hohen Ausdrückkräfte funktionsgerecht auf die Hülse übertragen werden.

Nach dem im dritten Patentanspruch vorgeschlagenen Verfahren wird zunächst die Hülse in das Rohr eingesetzt und an ihrem der Rohrmündung benachbarten Ende aufgeweitet. Danach wird die Einwalzvorrichtung entfernt und eine Ausziehvorrichtung eingeführt, die an ihrem vom Rohrende entfernteren Ende nicht nur einen zylindrischen Dorn mit geringen Toleranzen aufweist, sondern auch mehrere in radialer Richtung federnde Vorsprünge, die den nicht aufgeweiteten Rand der Hülse fassen können. Auch hier wird durch die angegebene Bemessung der Vorsprünge sichergestellt, dass diese die innere Beschichtung des Rohres nicht verletzen können.

Nach dem im vierten Patentanspruch vorgeschlagenen Verfahren wird die Hülse nicht ganz in das Rohr eingeführt und dementsprechend auch nicht an dem herausragenden Ende aufgeweitet. Nach dem Einwalzen und nach dem Entfernen der Einwalzvorrichtung wird die Hülse an ihrem herausragenden Ende gefasst und herausgezogen.

Dieses Verfahren eignet sich besonders gut für sehr dünnwandige Hülsen, die auch mit den bereits oben erwähnten Vorsprüngen nicht mehr einwandfrei zu fassen sind.

Für die bisher beschriebenen Verfahren hat es sich als zweckmässig herausgestellt, Hülsen zu verwenden, die etwa 25 bis 30% länger sind als die Einwalzrollen. Der Aussendurchmesser dieser Hülsen sollte mindesten 0,5 mm kleiner sein, als der Innendurchmesser des nicht aufgeweiteten beschichteten Rohres.

Die im fünften Patentanspruch vorgeschlagene Hülse vermeidet beim Einwalzen eine Beschädigung der innenseitigen Beschichtung des Rohres. Wenn der Hülsenwerkstoff eine geringere Festigkeit hätte als das Rohr, würde die Hülse beim Einwalzen auch in Rohrlängsrichtung fliessen und durch die dadurch ausgelöste Relativbewegung unter hohem radialen Druck die zwischen Rohr und Hülse liegende Beschichtung zerstören.

Die im sechsten und siebten Patentanspruch für unterschiedliche Werkstoffe vorgeschlagene Hülse verteilt die von den Einwalzrollen ausgehenden Druckkräfte beim Aufweiten und Einwalzen durch die Zwischenschaltung der metallischen Hülsenwand so vorteilhaft auf die innere Beschichtung des Rohres, dass dieser Beschichtung sowohl im Einwalzbereich, als auch in der Übergangszone zum unverformten Bereich des Rohres keinerlei Schaden entsteht. Dies gilt auch für solche Einwalzgeschwindigkeiten, wie sie bei unbeschichteten Rohren üblich und möglich sind sowie für Haftaufweitungen von mehr als 35% der Rohrwandstärke. Als Haftaufweitung wird definiert: die durch Einwalzen verursachte Innendurchmesservergrösserung des Rohres, gemessen von der Anlage des Rohres in der Bohrung bis zur endgültigen Aufweitung, als Prozent der Rohrwandstärke.

Diese Ausweitung soll zwischen Rohr und Rohrboden einen Spannungsdruck erzeugen, der das Rohr auch bei äusserem Druck, bei Erwärmung oder Ausdehnung in Längsrichtung einwandfrei im Rohrboden abdichtet. Bei weiterer Verminderung der Hülsenwandstärke erhöht sich innerhalb der plastischen Beschichtung die örtliche Walkarbeit in der Abwälzzone der Walzen so sehr, dass die Bindung zwischen der Beschichtung und dem Rohrwerkstoff zerstört wird. Wenn man dagegen die Wandstärke der Hülse vergrössert, so steigen entsprechend die Walzenkräfte und damit gleichzeitig die Haftfestigkeit der Hülse im beschichteten Rohr, so dass die Entfernung der Hülse ohne Beschädigung der Beschichtung auf zunehmende Schwierigkeiten stösst. Bei den üblichen, einzuwalzenden Rohren, die einen lichten Innendurchmesser von etwa 12 mm kaum unterschreiten werden, sollte die Hülsenwandstärke 0,5 mm nicht unterschreiten, damit die Schutzschicht unbeschädigt bleibt. Bei einzuwalzenden Rohren mit einem lichten Innendurchmesser von 40 mm oder mehr sollte die Hülsenwandstärke etwa 1 mm betragen.

Die im achten Patentanspruch vorgeschlagene Vorrichtung dient zum Entfernen der Hülse nach dem im zweiten Patentanspruch vorgeschlagenen Verfahren. Der umlaufende Vorsprung dient zusammen mit dem eng an dem nicht aufgeweiteten Teil der Hülse anliegenden Dorn dazu, um die im Verhältnis zur Knickstabilität der dünnwandigen Hülse sehr hohen Kräfte zur Überwindung der Haftfestigkeit achsparallel und zentrisch in die Hülse einzuleiten und damit ein Verkeilen durch Ausknicken oder Beulen der aus dem innen beschichteten Rohr herauszudrückenden Hülse zu verhindern. Hierbei erlaubt der nicht erweiterte und somit stets masshaltige Innendurchmesser der Hülse eine genaue Führung am Aussendurchmesser des Dorns, wobei der vorgeschlagene umlaufende Vorsprung die erforderlichen Ausdrückkräfte eindeutig zentrisch und gleichmässig verteilt auf den Umfang der relativ dünnen Hülsenwand aufbringt und kraftflussgünstig über den konischen Teil der Übergangszone auf den unter hoher Ringdruckspannung stehenden Einwalzbereich der Hülse überträgt, so dass diese ohne Verformung und ohne Beschädigung der Beschichtung aus dem eingewalzten Rohrende entfernt werden kann. Da der umlaufende Vorsprung im Durchmesser kleiner ist als das nicht aufgeweitete beschichtete Rohr, wird auch eine Berührung zwischen dem Vorsprung und der Beschichtung vermieden und damit eine Beschädigung der Beschichtung während des Ausziehens verhindert.

Die im neunten Patentanspruch vorgeschlagene Vorrichtung dient zur Duchführung des Verfahrens nach dem dritten Patentanspruch. Auch hier dient der Dorn dazu, das nicht aufgeweitete Ende der Hülse gegen Einbeulen oder Einknicken zu sichern und die in radialer Richtung federnden Vorsprünge gleichmässig über den Umfang verteilt auf die Hülse einwirken zu lassen.

Die im zehnten Patentanspruch vorgeschlagene Vorrichtung dient zur Durchführung des Verfahrens nach dem vierten Patentanspruch. Hier dient der Dorn dazu, die Ausziehvorrichtung auf der Hülse zu zentrieren und die Hülse gegen ein Zusammendrücken durch die von aussen einwirkenden Segmente zu schützen.

Den Patentansprüchen 8 bis 10 soll Bedeutung nur in Verbindung mit den Verfahrensansprüchen 1-4 zukommen; sie beinhalten keine selbständig erfinderischen Vorrichtungen.

Im folgenden wird die Erfindung anhand einiger Ausführungsbeispiele ausführlich erläutert.

Es zeigen in schematischer Darstellung:
Fig. 1 einen Schnitt durch einen Rohrboden mit einer Bohrung und einem eingesetzten innenbeschichteten Rohr einschliesslich Hülse und Walzwerkzeug vor dem Einwalzen,
Fig. 2 die Situation an gleicher Stelle nach dem Einwalzen mit einer Ausziehvorrichtung nach Patentanspruch 8,
Fig. 3 die Situation an gleicher Stelle nach dem Einwalzen mit einer anderen Ausziehvorrichtung nach Patentanspruch 9,
Fig. 4 die Einwalzstelle nach dem Entfernen der Hülse.

Die Fig. 1 zeigt eine Bohrung 1 in einem Rohrboden 2 eines Wärmetauschers. Ein innenseitig mit einer duroplastischen Korrosionsschutzschicht 3 beschichtetes Rohr 4 ist stirnbündig mit seinem einzuwalzenden Ende 5 in die Bohrung 1 des Rohrbodens 2 eingeführt. Der vergrösserte Ausschnitt in Fig. 1 macht die Beschichtung deutlich. Die in das innenbeschichtete Rohr 4 ebenfalls stirnbündig einzubringende Hülse 6 wird zur eindeutigen Fixierung und Halterung ihrer Lage in bezug auf den Einwalzbereich E zunächst auf das Einwalzwerkzeug 8 bis zu einem Anschlag aufgesteckt und durch Spreizen der Einwalz- bzw. Druckrollen 7 entsprechend der Rollenzahl vielekkig gespannt. Hiernach wird sie gemeinsam mit dem Einwalzwerkzeug 8 in das innenbeschichtete Rohrende 5 eingesetzt und gemeinsam mit diesem bis zur Anlage und Haftung des Rohres 4 in der Bohrung 1 des Rohrbodens 2 durch die bekannte Funktionsweise des Einwalzwerkzeuges 8 auf einem Teil ihrer Länge aufgeweitet. Durch die Vieleckspannung wird die Hülse 6 im Funktionsablauf am Verdrehen gehindert und somit eine Schädigung der Innenbeschichtung 3 des Rohres vermieden, da sich die Druckrollen 7 des Einwalzwerkzeuges 8 ausschliesslich auf der Innenfläche der Hülse 6 abwälzen.

Das um seine Achse 9 rotierende Einwalzwerkzeug 8 drückt im Einwalzbereich E mit Hilfe einer Längsbewegung des Kegels 10 die Druckrollen 7 während der Rotation unter Verformung der Schutzhülse 6 und des Rohres 4 einschliesslich Schutzschicht 3 solange radial auseinander, bis Spalt 11 zwischen Schutzhülse 6 und Innenbeschichtung 3 und Spalt 12 zwischen Rohr 4 und der Bohrung 1 aufgehoben sind und das Rohr 4 mit dem gewünschten Presssitz in der Bohrung 1 des Rohrbodens 2 haftet. Der Einwalzbereich E kann auch die gesamte Dicke des Rohrbodens 2 überdecken. Durch eine Bewegung des Kegels 10 in entgegengesetzter Längsrichtung werden die Druckrollen 7 entspannt und das Einwalzwerkzeug 8 kann aus dem Einwalzbereich entfernt werden.

Die Fig. 2 stellt die Situation nach dem Einwalzen und vor dem Herausziehen der Hülse 6 dar. Der Dorn 14 des Ausziehwerkzeuges 15 wird mit einer Zugstange 16 von der Öffnung des eingewalzten Rohres aus von rechts in den nicht aufgeweiteten Teil 17 der Hülse 6 bis zum Kragen 18 eingeführt, wobei die Passflächen 19 die zentrische Führung des Dornes 14 übernehmen. Die Vorrichtung zur Durchführung des Verfahrens erfordert lediglich eine sorgfältige Glättung der Aussenoberfläche der Hülse 6, wie sie mit den üblichen Fertigungstechniken der Feinbearbeitung erreichbar ist. Es hat sich jedoch herausgestellt, dass sehr hohe Oberflächengüten, wie sie z.B. durch elektrochemisches Polieren erreicht werden, verfahrensmässig von Vorteil sind. Die Aufbringung eines Hochdruckschmierfilmes auf die Aussenoberfläche der Hülse 6 kann darüber hinaus den Verfahrensablauf zur Entfernung der Schutzhülse durch eine Herabsetzung der Haft-Gleitkräfte wesentlich begünstigen.

Die Fig. 3 entspricht der Fig. 2 mit dem Unterschied, dass bei diesem Beispiel der Dorn 20 von links in den nicht aufgeweiteten Teil 17 der Hülse 6 über die Passflächen 19 eingeführt wird und am Ende der Einführwegstrecke federnde Nocken 21 hinter dem Kragen 18 der Hülse 6 fassen, die die axiale Ausziehkraft eindeutig zentrisch und gleichmässig verteilt auf den Teil 17 der Schutzhülse 6 übertragen.

Die Fig. 4 zeigt den Fertigzustand des eingewalzten innenbeschichteten Rohres. Der dort angedeutete Spalt 1 kann durch entsprechende Bemessung des Einwalzbereiches E vermieden werden.

Das Einwalzen von Rohren in Rohrböden ist beschrieben in den VGB-Richtlinien für Herstellung und Bauüberwachung von Hochleistungsdampfkesseln, im Abschnitt 24.1, Ausgabe 1968.

## Patentansprüche

1. Verfahren zum Einwalzen eines innenseitig mit einer plastischen Schutzschicht (3) beschichteten Rohres (4) in eine diesem Rohr (4) zugeordnete Bohrung (1); der Durchmesser der Bohrung (1) ist grösser als der Aussendurchmesser des Rohres (4); das Rohr (4) wird mit seinem einzuwalzenden Ende in die Bohrung (1) eingeführt; in das einzuwalzende Rohrende wird eine metallische, zylindrische Hülse (6) eingesetzt und mit dem Rohr (4) über einen Teil seines Endes von einem rotierbaren Einwalzwerkzeug (8) mittels über dessen Umfang verteilten Einwalzrollen (7) aufgeweitet und eingewalzt; wobei die Hülse (6) anschliessend aus dem Rohr (4) entfernt wird, dadurch gekennzeichnet, dass
a) die Hülse (6) länger als die Einwalzrollen (7) ist,
b) die Hülse (6) nur auf einem Teil ihrer Länge aufgeweitet wird,
c) in das nichtaufgeweitete Ende der Hülse (6) eine durch einen Dorn (14) mit geringen Toleranzen zentrierte und gestützte Ausziehvorrichtung (15) eingeführt wird,
d) die Hülse (6) zusammen mit der Ausziehvorrichtung (15) aus dem Rohr (4) entfernt wird.

2. Verfahren nach Anspruch 1, dadurch gekennzeichnet, dass
a) die Ausziehvorrichtung (15) bereits vor dem Einsetzen der Hülse (6) in das Rohr (4) eingeführt wird,
b) die Ausziehvorrichtung (15) während des Einwalzens im Rohr (4) ausserhalb des Einwalzbereiches E ruht,
c) die Ausziehvorrichtung (15) an ihrem von der Rohrmündung entfernteren Ende einen umlaufenden Vorsprung hat, dessen Aussehdurchmesser kleiner als der Innendurchmesser des nichtaufgeweiteten beschichteten Rohres (4), aber grösser als der Innendurchmesser der nichtaufgeweiteten Hülse (6) ist,
d) die Hülse (6) an ihrem der Rohrmündung benachbarten Ende aufgeweitet wird.

3. Verfahren nach Anspruch 1, dadurch gekennzeichnet, dass
a) die Hülse (6) an ihrem der Rohrmündung benachbarten Ende aufgeweitet wird,
b) die Ausziehvorrichtung nach dem Einwalzen und nach dem Entfernen der Einwalzvorrichtung (8) eingeführt wird,
c) die Ausziehvorrichtung an ihrem vom Rohrende entfernteren Ende mehrere in radialer Richtung federnde Vorsprünge (21) hat, deren grösster Aussendurchmesser kleiner als der Innendurchmesser des nichtaufgeweiteten beschichteten Rohres (4), aber grösser als der Innendurchmesser der nichtaufgeweiteten Hülse (6) ist.

4. Verfahren nach Anspruch 1, dadurch gekennzeichnet, dass
a) die Hülse (6) beim Einwalzen aus dem Rohr (4) herausragt,
b) nach dem Entfernen der Einwalzvorrichtung (8) die Ausziehvorrichtung (15) die Hülse (6) an ihrem herausragenden Ende fasst und sie aus dem Rohrende herauszieht.

5. Hülse nach Anspruch 1, dadurch gekennzeichnet, dass
a) die Festigkeit der Hülse (6) grösser oder gleich der Festigkeit des nichtaufgeweiteten Rohres ist.

6. Hülse nach Anspruch 1 bei hochfesten Werkstoffen von Rohr und Hülse, dadurch gekennzeichnet, dass
a) die Wandstärke dieser Hülse (6) geringer als die metallische Wandstärke des einzuwalzenden Rohres ist,
b) die Wandstärke der Hülse (6) mindestens die dreifache Stärke der plastischen Schutzschicht (3) beträgt.

7. Hülse nach Anspruch 1 bei weichen Werkstoffen von Rohr und Hülse, dadurch gekennzeichnet, dass
a) die Wandstärke dieser Hülse (6) geringer als die metallische Wandstärke des einzuwalzenden Rohres (4) ist,
b) die Wandstärke der Hüöse (6) maximal 95% der Wandstärke des metallischen Rohres (4) beträgt.

8. Vorrichtung zur Durchführung des Verfahrens nach Anspruch 2, dadurch gekennzeichnet, dass
a) der Dorn (14) einen zylindrischen Aussendurchmesser hat, der kleiner ist als der Innendurchmesser der nichtaufgeweiteten Hülse (6),
b) die Ausziehvorrichtung (15) an ihrem von der Rohrmündung entfernteren Ende einen umlaufenden Vorsprung hat, dessen Aussendurchmesser kleiner als der Innendurchmesser des nichtaufgeweiteten beschichteten Rohres, aber grösser als der Innendurchmesser der nichtaufgeweiteten Hülse (6) ist.

9. Vorrichtung zur Durchführung des Verfahrens nach Anspruch 3, dadurch gekennzeichnet, dass
a) der Dorn (20) einen Aussendurchmesser hat, der kleiner ist als der innendurchmesser der nichtaufgeweiteten Hülse (6),
b) die Ausziehvorrichtung an ihrem vom Rohrende entfernteren Ende mehrere in radialer Richtung federnde Vorsprünge (21) hat, deren grösster Aussendurchmesser kleiner als der Innendurchmesser des nichtaufgeweiteten beschichteten Rohres (4), aber grösser als der Innendurchmesser der nichtaufgeweiteten Hülse (6) ist.

10. Vorrichtung zur Durchführung des Verfahrens nach Anspruch 4, dadurch gekennzeichnet, dass
a) die Ausziehvorrichtung einen zylindrischen Dorn hat, dessen Aussendurchmesser kleiner ist als der Innendurchmesser der nichtaufgeweiteten Hülse (6),
b) die Ausziehvorrichtung mehrere Segmente enthält, die nach Art eines Bohrfutters von aussen radial auf die den Dorn enthaltende Hülse (6) pressbar sind.

## Claims

1. Process for rolling-in a tube (4) coated in the interior with a plastic protective film (3) into a bore (1) associated to said tube (4); the diameter of said bore (1) being larger than the outside diameter of the tube (4); the tube (4) is introduced with its end to be rolled-in into the bore (1); a metallic, cylindrical sleeve (6) is inserted into the tube end to be rolled-in and is expanded and rolled-in together with the tube (4) over part of its end by a rotatable rolling-in tool (8) by means of rolling-in rolls (7) arranged over the circumference of said tool; said sleeve (6) is subsequently removed from the tube (4), characterized
a) in that the sleeve (6) is longer than the rolling-in rolls (7),
b) in that the sleeve (6) is expanded only over part of its length,
c) in that a drawing-out device (15), supported and centred with small tolerances by means of a mandrel (14) is introduced into the end of the sleeve (6) that is not expanded,
d) in that the sleeve (6) is removed out of the tube (4) together with the drawing-out device.

2. Process as per claim 1, characterized
a) in that the drawing-out device (15) is introduced into the tube (4) before the sleeve (6) is inserted,
b) in that the drawing-out device (15) rests outside the rolling-in area E during rolling-in in the tube (4),
c) in that the drawing-out device (15) has a projection running all around at the end that is remote from the tube opening, the outside diameter of which is smaller than the inside diameter of the unexpanded, coated tube (4), but larger than the inside diameter of the unexpanded sleeve (6),
d) in that the sleeve (6) is expanded at its end that is adjacent to the tube opening.

3. Process as per claim 1, characterized
a) in that the sleeve (6) is expanded at its end that is adjacent to the tube opening,
b) in that the drawing-out device in introduced after rolling-in and after removing the rolling-in device (8),
c) in that the drawing-out device has several projections (21) being resilient in radial direction at its end that is remote from the tube end, the largest diameter of which is smaller than the inside diameter of the unexpanded, coated tube (4), but larger than the inside diameter of the unexpanded sleeve (6).

4. Process as per claim 1, characterized
a) in that the sleeve (6) projects from the tube (4) during rolling-in,
b) in that the drawing-out device (15), after the rolling-in device (8) has been removed, catches the sleeve (6) at its projecting end and draws it out of the tube end.

5. Sleeve as per claim 1, characterized
a) in that the strength of the sleeve (6) is greater than or equals the strength of the unexpanded tube.

6. Sleeve as per claim 1, in case of high-strength materials of tube and sleeve, characterized
a) in that the wall thickness of this sleeve (6) is smaller than the metallic wall thickness of the tube to be rolled-in,
b) in that the wall thickness of the sleeve (6) is at least three times the strength of the plastic protective layer (3).

7. Sleeve as per claim 1, in case of soft materials of tube and sleeve, characterized
a) in that the wall thickness of this sleeve (6) is smallerthan the metallic wall thickness of the tube (4) to be rolled-in,
b) in that the wall thickness of the sleeve (6) is at most 95% of the wall thickness of the metallic tube (4).

8. Device for performing the process as per claim 2, characterized
a) in that the mandrel (14) has a cylindrical outside diameter which is smaller than the inside diameter of the unexpanded sleeve (6),
b) in that the drawing-out device (15) has a projection running all around at the end that is remote from the tube opening, the outside diameter of which is smaller than the inside diameter of the unexpanded, coated tube, but that is larger than the inside diameter of the unexpanded sleeve (6).

9. Device for performing the process as per claim 3, characterized
a) in that the mandrel (20) has an outside diameter that is smaller than the inside diameter of the unexpanded sleeve (6),
b) in that the drawing-out device has several projections (21), being resilient in radial direction, at its end that is remote from the tube end, the largest outside diameter of which is smaller than the inside diameter of the unexpanded, coated tube (4), but larger than the inside diameter of the unexpanded sleeve (6).

10. Device for performing the process as per claim 4, characterized
a) in that the drawing-out device has a cylindrical mandrel, the outside diameter of which is smaller than the inside diameter of the unexpanded sleeve (6),
b) in that the drawing-out device comprises several segments that can be forced radially from outside, like a drill chuck, onto the sleeve (6) containing the mandrel.

## Revendications

1. Procédé pour mandriner un tuyau (4) recouvert à l'intérieur d'une couche protectrice en plastique (3) dans un alésage (1) correspondant à ce tuyau (4); le diamètre de l'alésage (1) est plus grand que le diamètre extérieur du tuyau (4); le tuyau (4) est introduit par son extrémité à mandriner dans l'alésage (1); dans l'extrémité du tuyau à mandriner est placée une douille cylindrique métallique (6) qui est évasée et mandrinée avec le tuyau (4) sur une partie de son extrémité par un outil de mandrinage rotatif (8) moyennant des rouleaux de mandrinage (7) distribués sur sa circonférence; ensuite la douille (6) est enlevée du tuyau (4), caractérisé par le fait que
a) la douille (6) est plus longue que les rouleaux de mandrinage (7),
b) la douille (6) n'est évasée que sur une partie de sa longueur,
c) un dispositif extracteur (15), centré et appuyé par un mandrin (14) aux tolérances réduites, est introduit dans l'extrémité non évasée de la douille (6),
d) la douille (6) est sortie du tuyau (4) ensemble avec le dispositif extracteur (15).

2. Procédé suivant la revendication 1, caractérisé par le fait que
a) le dispositif extracteur (15) est introduit dans le tuyau (4) déjà avant de placer la douille (6),
b) le dispositif extracteur (15) reste dans le tuyau (4) en dehors de la zone de mandrinage E, au cours du mandrinage,
c) le dispositif extracteur (15) présente, sur son extrémité plus éloignée de la bouche du tuyau, une saillie continue dont le diamètre extérieur est plus petit que le diamètre intérieur du tuyau recouvert (4) non évasé, mais plus grand que le diamètre intérieur de la douille (6) non évasée,
d) la douille (6) est évasée à son extrémitée voisine de la bouche du tuyau.

3. Procédé suivant la revendication 1, caractérisé par le fait que
a) la douille (6) est évasée à son extrémitée voisine de la bouche du tuyau,
b) le dispositif extracteur est introduit après le mandrinage et après avoir enlevé le dispositif de mandrinage (8),
c) le dispositif extracteur présente, sur son extrémité plus éloignée de l'extrémité du tuyau, plusieurs saillies (21) élastiques en sens radial dont le diamètre extérieur le plus grand est plus petit que le diamètre intérieur du tuyau recouvert non évasé (4), mais plus grand que le diamètre intérieur de la douille (6) non évasée.

4. Procédé suivant la revendication 1, caractérisé par le fait que
a) la douille (6) déborde du tuyau (4) lors du mandrinage,
b) après avoir enlevé le dispositif de mandrinage (8), le dispositif extracteur (15) prend la douille (6) par son extrémité faisant saillie et la sort de l'extrémité du tuyau.

5. Douille suivant la revendication 1, caractérisé par le fait que
a) la résistance de la douille (6) est plus grande ou identique à la résistance du tuyau non évasé.

6. Douille suivant la revendication 1 en cas de matériaux hautement résistants de tuyau et douille, caractérisée par le fait que
a) l'épaisseur de la paroi de cette douille (6) est plus petite que l'épaisseur de paroi métallique du tuyau à mandriner,
b) l'épaisseur de paroi de la douille (6) est au moins l'épaisseur triple de la couche protectrice (3) en plastique.

7. Douille suivant la revendication 1 en cas de matériaux doux de tuyau et douille, caractérisé par le fait que
a) l'épaisseur de paroi de cette douille (6) est plus petite que l'épaisseur de paroi métallique du tuyau (4) à mandriner,
b) l'épaisseur de paroi de la douille (6) est maxi. 95% de l'épaisseur de paroi du tuyau (4) métallique.

8. Dispositif pour réaliser le procédé suivant la revendication 2, caractérisé par le fait que
a) le mandrin (14) possède un diamètre extérieur cylindrique, plus petit que le diamètre intérieur de la douille (6) non évasée,
b) le dispositif extracteur (15) a une saille continue sur son extrémité plus éloignée de la bouche du tuyau, le diamètre extérieur de cette saillie étant plus petit que le diamètre intérieur du tuyau recouvert non évasé, mais plus grand que le diamètre de la douille (6) non évasée.

9. Dispositif pour réaliser le procédé suivant la revendication 3, caractérisé par le fait que
a) le mandrin (20) possède un diamètre extè- rieur plus petit que le diamètre intérieur de la douille (6) non évasée,
b) le dispositif extracteur présente, sur son extrémité plus éloignée de l'extrémité du tuyau, plusieurs saillies (21) élastiques en sens radial, dont le diamètre extérieur le plus grand est plus petit que le diamètre intérieur du tuyau recouvert (4) non évasé, mais plus grand que le diamètre intérieur de la douille (6) non évasée.

10. Dispositif pour réaliser le procédé suivant la revendication 4, caractérisé par le fait que
a) le dispositif extracteur a un mandrin cylindrique dont le diamètre extérieur est plus petit que le diamètre intérieur de la douille (6) non évasée,
b) le dispositif extracteur comprend plusieurs segments qui peuvent être emmanchés par pression sur la douille (6) comportant le mandrin, depuis l'extérieur et de façon radiale, à la manière d'un mandrin de serrage.
